# FASCICULE DE BREVET EUROPEEN

(11) **EP 1 006 981 B1**
(45) Date de publication et mention de la délivrance du brevet: **14.11.2001**
(21) Numéro de dépôt: 97942082.5
(22) Date de dépôt: 24.09.1997
(51) Int. Cl.: A61J 1/20

(54) **DISPOSITIF DE CONNEXION, EN PARTICULIER ENTRE UN RECIPIENT AVEC BOUCHON PERFORABLE ET UNE SERINGUE**
VERBINDUNGSVORRICHTUNG, INSBESONDERE ZWISCHEN EINEM BEHÄLTER MIT DURCHSTOSSBAREM VERSCHLUSS UND EINER SPRITZE
CONNECTING DEVICE, IN PARTICULAR BETWEEN A RECEPTACLE WITH A STOPPER CAPABLE OF BEING PERFORATED AND A SYRINGE

(30) Priorité: 25.09.1996 FR 9611965
(43) Date de publication de la demande: 14.06.2000
(73) Titulaire: Biodome, 63503 Issoire (FR)
(72) Inventeur: ANEAS, Antoine, F-63200 Menetrol (FR)
(74) Mandataire: Myon, Gérard Jean-Pierre
(86) Numéro de dépôt international: FR9701676
(87) Numéro de publication internationale: WO9813006

(56) Documents cités:
- EP-A- 0 126 718
- EP-A- 0 679 380
- FR-A- 2 256 752
- FR-A- 2 560 049
- US-A- 3 977 555

## Description

La présente invention concerne de manière générale la connexion entre, d'un côté un premier récipient comprenant un col obturé par un bouchon perforable visco-élastique, et de l'autre côté un deuxième récipient comprenant un embout mâle.

Plus particulièrement, mais à titre non exclusif, la présente invention sera introduite, définie et décrite par référence à la connexion entre, d'un côté un premier récipient constitué par un flacon rigide, par exemple en verre, dont le col est obturé de manière étanche par un bouchon en caoutchouc perforable, et de l'autre côté un deuxième récipient, toujours rigide, constitué par une seringue, comportant elle-même de manière traditionnelle un corps tubulaire rigide se terminant par un embout mâle, du type "luer lock" par exemple, et un piston monté de manière étanche et coulissante à l'intérieur du corps tubulaire. Une connexion telle que définie précédemment est en particulier requise lorsqu'il s'agit de préparer une solution ou suspension médicamenteuse à partir d'un principe actif sous forme de poudre ou de lyophilisat, contenu par le premier récipient, à savoir le flacon, et d'un milieu liquide, par exemple une solution, contenue dans le deuxième récipient, c'est-à-dire dans la seringue. En pareil cas, de manière générale, les opérations suivantes sont mises en oeuvre :
- le premier récipient (flacon) étant activé, et le second récipient (seringue) étant rempli avec le milieu liquide, on perfore le bouchon avec un moyen de perforation approprié, appartenant ou non à la seringue, pour établir une communication entre les deux récipients,
- on introduit le milieu liquide du second récipient (seringue) à l'intérieur du premier récipient (flacon), pour mélanger le milieu liquide et le principe actif en poudre ou lyophilisat, la seringue étant dans ce cas disposée au dessus du flacon,
- la dissolution ou mise en suspension étant complète à l'intérieur du premier récipient (flacon), on retourne l'ensemble constitué par le flacon et la seringue connectés l'un à l'autre par l'intermédiaire du moyen de perforation, pour disposer le premier récipient au-dessus du second récipient,
- et en tirant le piston de la seringue, on extrait la suspension ou solution du principe actif, du premier récipient pour l'introduire dans le second récipient,
- dès lors la seringue comportant la suspension ou solution du principe actif est prête à être utilisée, éventuellement après mise en place d'une aiguille d'injection sur l'embout mâle de ladite seringue.

Aux fins de connecter deux récipients tels que définis et exemplifiés précédemment, conformément au document EP-A-0 126 718, on a déjà proposé un dispositif de transfert avec perforation du bouchon comportant :
- d'une part un embout femelle de jonction étanche, par exemple un cône du type "luer lock", de jonction étanche avec l'embout mâle du deuxième récipient, et d'autre part une chambre de filtration isolée par rapport à l'extérieur par un filtre, par exemple un filtre absolu permettant de stériliser tout flux gazeux ou liquide le traversant dans un sens ou dans l'autre,
- deux canaux indépendants ménagés dans ledit moyen de perforation pour établir une communication entre l'intérieur du premier récipient et respectivement l'embout femelle et la chambre de filtration, dans la position où le moyen de perforation perfore le bouchon, de manière étanche par rapport à l'extérieur.

Ce dispositif de connexion comprend en outre des moyens de déplacement avec guidage du moyen de perforation, constitués au moins par une collerette ménageant un alésage interne ;
- des moyens d'accrochage de la collerette sur le col du premier récipient, pour aboutir à une position accrochée dans laquelle l'alésage interne débouche sur le bouchon ;
- des moyens d'étanchéité de l'alésage interne par rapport à l'extérieur, dans la position accrochée de la collerette ;
- un piston sur lequel est fixé ou auquel appartient le moyen de perforation, ceci pour coulisser par simple poussée, d'une position inactivée dans laquelle l'extrémité perforante est à l'écart du bouchon, à une position perforante ou de perforation dans laquelle cette même extrémité perforante a traversé le bouchon,

Un tel dispositif autorise tout mouvement relatif non contrôlé, entre les deux récipients en cours de connexion ou connectés, de telle sorte qu'il est difficile de maîtriser avec précision la quantité de milieu liquide ou liquide, introduite dans le premier récipient ou extraite de ce dernier, par l'intermédiaire du mouvement relatif entre le piston et le corps tubulaire de la seringue (deuxième récipient) par exemple.

La présente invention a donc pour objet une solution permettant de mieux contrôler le mouvement relatif entre le premier récipient et le second récipient, lorsqu'ils sont connectés, de manière en particulier à minimiser et à rendre constant le volume mort, c'est-à-dire du liquide qui ne peut être soutiré du premier récipient, après connexion des deux récipients.

Conformément à la présente invention, le dispositif de connexion comprend en outre :
- des moyens d'arrêt du piston, définitivement dans la position perforante, ces moyens comportant un organe d'encliquetage disposé sur ou du côté du piston, et un organe complémentaire d'arrêt, disposé sur ou du côté de la collerette, l'organe d'encliquetage comportant une pluralité de dents distribuées autour de l'axe du psiton, élastiques pur être rappelées de manière centrifuge ou centripète, l'organe complémentaire d'arrêt consistant en un flanc annulaire contre lequel se bloquent desdites dents.

La présente invention fait référence au dessin annexé, dans lequel :
- la figure 1 représente, en coupe transversale, un dispositif de connexion conforme à la présente invention, en position accrochée et verrouillée sur un premier récipient, et dans la position inactivée du piston comportant le moyen de perforation ; sur cette figure, le dispositif de connexion est également représenté avec son capuchon, maintenant une étanchéité de l'intérieur du dispositif de connexion par rapport à l'extérieur,
- la représentation de la figure 2 diffère de celle de la figure 1, en ce que le capuchon a été retiré, et le second récipient est embouché sur le moyen de perforation, dans la position inactivée de ce dernier,
- la représentation de la figure 3 diffère de celle de la figure 2, en ce que le piston et son moyen de perforation sont dans la position activée, ou perforante, avec introduction du liquide contenu par le deuxième récipient dans le premier récipient, dans cet exemple en appuyant sur le piston de la seringue constituant le second récipient,
- la représentation de la figure 4 diffère de celle de la figure 3, en ce que l'ensemble des deux récipients connectés est retourné, et le liquide contenu dans le premier récipient est soutiré dans le second récipient, en tirant sur le piston de la seringue par exemple.

Conformément aux figures 1 et 2, le dispositif de connexion décrit ci-après permet de connecter de manière étanche par rapport à l'extérieur, et notamment en préservant des conditions pré-établies de stérilité :
- d'un côté, un premier récipient 2 par exemple un flacon en verre, comprenant un col 2a avec un bourrelet annulaire 2b, obturé par un bouchon 3 en matériau visco-élastique (caoutchouc), perforable, et comportant lui-même une partie épaulée 3b reposant à plat sur le bourrelet annulaire 2b du premier récipient ; par hypothèse et en utilisation, ce flacon contient dans des conditions d'étanchéité (notamment par rapport à tout liquide extérieur), et de stérilité, une poudre ou lyophilisat d'un principe actif par exemple,
- et de l'autre côté un deuxième récipient, comprenant un embout mâle 4a, constitué par exemple par une seringue traditionnelle, comportant un corps tubulaire 4b, un cône du type "luer lock", rapporté sur une extrémité du corps tubulaire 4b, formant l'embout mâle précité, et un piston 21 permettant à volonté de remplir ou vider la seringue.

Le dispositif de connexion proprement dit, conforme à l'invention, permettant de relier les deux récipients exemplifiés précédemment, par perforation du bouchon 3, comprend de manière générale :
- un moyen 5 de perforation du bouchon,
- des moyens 11 de déplacement avec guidage du moyen de perforation précité, constitués au moins par une collerette 12 et un piston 15 sur lequel est monté ou auquel appartient le moyen de perforation 5,
- des moyens d'accrochage 13 de la collerette 12 sur le col 2a du premier récipient,
- des moyens d'étanchéité 14 de l'intérieur de la collerette 12, par rapport à l'extérieur, mettant en oeuvre les caractéristiques visco-élastiques de la partie supérieure du bouchon 3,
- et des moyens d'arrêt 16 définitifs du piston 15 dans la position perforante ou de perforation, représentée par exemple aux figures 3 et 4.

Le moyen 5 de perforation comporte, comme représenté la figure 1, une partie centrale ou axiale 5b se terminant par une extrémité perforante 5a, un collet 5c permettant la fixation des moyens de perforation sur le piston défini ci-après, dans lequel une ouverture circonférentielle 5d est ménagée, et un embout femelle 6, prolongeant la partie axiale 5b, et permettant d'assurer une jonction étanche avec l'embout mâle 4a du deuxième récipient (seringue). Au niveau du moyen de perforation 5, à l'opposé de l'extrémité perforante 5a ci-après, une chambre de filtration 7 est ménagée entre un embrèvement prévu dans le piston 15, défini ci-après, et un filtre 8, maintenu serré entre le collet 5c et un épaulement correspondant prévu sur le piston 15, et isolant ladite chambre par rapport à l'extérieur. L'embout femelle 6, disposé du côté opposé à l'extrémité perforante 5a, comporte un filtre 20 pour la filtration de tout liquide le traversant dans un sens ou dans l'autre. Deux canaux 9 et 10, indépendants, sont ménagés dans la partie axiale 5b du moyen de perforation 5, pour établir une communication entre l'intérieur du premier récipient 2 et respectivement l'embout femelle 6 et la chambre de filtration 7, dans la position perforante ou de perforation, représentée aux figures 2 à 4 par exemple, dans laquelle le moyen 5 de perforation perfore le bouchon 4, en l'ayant traversé complètement par son extrémité perforante 5a.

Les moyens 11 de déplacement avec guidage du moyen de perforation 5 sont constitués par la coopération de la collerette 12 tubulaire, ménageant un alésage interne 12a, et du piston 15 monté dans l'alésage interne 12a, sur lequel est fixé ou monté le moyen de perforation 5. La collerette 12 est obtenue de manière monobloc avec les moyens d'accrochage 13, par exemple en matière plastique, et comme représenté sur la figure 1 peut s'étendre vers le haut, au-delà de l'extrémité libre de l'embout femelle 6, afin d'empêcher un actionnement accidentel du piston par les doigts de l'utilisateur. Par ailleurs, elle est munie d'une capsule formant moyens d'accrochage 13, susceptible de s'encliqueter par rapport et sous le rebord annulaire 2b du récipient 2, au contact du col 2a, et ceci grâce à une élasticité radiale lui permettant de rappeler le bord inférieur circonférentiel en position centripète. En pratique, cette capsule d'accrochage 13 est constituée par une pluralité de dents d'accrochage, formant ensemble la capsule définie précédemment, et disposant chacune de l'élasticité radiale précitée. Dans la position accrochée représentée aux figures 1 à 4, l'alésage interne 12a débouche sur le bouchon 3, et plus particulièrement sa partie supérieure accessible à l'extrémité perforante Sa du moyen de perforation 5. Des moyens d'étanchéité 14 de l'alésage interne 12a, par rapport à l'extérieur, et utilisant les propriétés visco-élastiques du bouchon 3, sont construits de manière monobloc également avec la collerette 12 ; ces moyens consistent notamment en une nervure circonférentielle continue, relativement dure et pénétrant au moins partiellement dans le matériau relativement mou du bouchon 3.

Le piston 15 comporte une âme transversale 15a comportant un orifice épaulé 15b permettant le passage de la partie axiale 5b du moyen de perforation 5, avec retenue axiale dudit moyen. Comme dit précédemment, le moyen de perforation 5 est par ailleurs retenu de manière étanche par son collet 5c, sur l'épaulement défini par l'embrèvement de la chambre de filtration 7. En étant bloqué en rotation par rapport à la collerette 12 par les moyens définis ci-après, le piston 15, monté dans l'alésage interne 12a, peut coulisser par simple poussée axiale, d'une position inactivée (Cf. figures 1 et 2) dans laquelle l'extrémité perforante 5a est à l'écart du bouchon 3, et une position perforante (Cf. figures 3 et 4), dans laquelle l'extrémité perforante 5a a complètement traversée le bouchon 3. Les moyens de blocage 19 en rotation du piston 15 par rapport à la collerette 12 sont obtenus en ménageant, du côté de la collerette 12 sur sa surface interne, huit rainures parallèles à l'axe du dispositif, réparties sur le pourtour de ladite collerette, et du côté du piston huit nervures correspondantes, non représentées, susceptibles de s'engager respectivement dans les rainures précitées.

Les moyens 16 d'arrêt définitif du piston 15 et par conséquent les moyens de perforation 5, dans la position perforante, dans laquelle l'extrémité perforante du moyen 5 a complètement traversé le bouchon 3, comportent :
- un ou plusieurs organes d'encliquetage 17, appartenant au piston 5, constitués par des dents distribuées autour de l'axe du piston 15, élastiques pour être rappelées de manière centrifuge ou centripète ; ces organes d'encliquetage 17 forment ensemble une couronne concentrique avec l'axe du piston 15, à l'intérieur de la collerette 15c assurant le coulissement du piston dans l'alésage interne 12a,
- et un ou plusieurs organes complémentaires d'arrêt 18, disposés sur la collerette 12, consistant par exemple en un flanc annulaire 18, contre lequel ou sous lequel se bloquent les dents 17, lorsque le piston 15 est déplacé vers le bouchon 3.

Le capuchon 21 est monté sur la collerette 12, de manière étanche, pour contenir l'embout femelle 6 et les autres parties internes du dispositif, à savoir le piston 15 et le moyen de perforation 5, de manière isolée par rapport à l'extérieur, ceci en fermant de manière étanche la partie interne de la collerette 12, opposée au bouchon 3. Cette étanchéité est obtenue en particulier grâce à une succession de lamelles circonférentielles 19a ménagées sur la surface externe de la collerette 12, et sur lesquelles se bloque le capuchon 21.

Par "étanchéité", on entend une étanchéité par rapport au moins aux liquides, et permettant en particulier de maintenir des conditions de stérilité à l'intérieur du dispositif de connexion.

Par ailleurs, le dispositif de connexion selon l'invention est fixé de manière définitive sur le premier récipient 2. A cette fin, il intègre des moyens 22 de verrouillage définitif du dispositif sur le premier récipient 2, bloquant les moyens d'accrochage 13 dans leur position accrochée sur le col 2a du récipient 2. Ces moyens de verrouillage consistent en particulier en une bague externe, construite de manière monobloc avec le capuchon 21, mais séparée de ce dernier par une ligne d'affaiblissement 30 permettant de séparer le capuchon du dispositif de connexion.

Le fonctionnement du dispositif de connexion 1 selon la présente invention se déduit des représentations des figures 2 à 4, explicitées par référence à l'énumératif des figures, et au deuxième paragraphe de la présente description.

Un dispositif tel que précédemment décrit présente en outre différents avantages importants :
- il est à usage unique, puisqu'en particulier les moyens 16 d'arrêt définitif du piston 15 excluent une autre réutilisation,
- il assure une sécurité d'utilisation totale, l'utilisateur ne pouvant à aucun moment toucher l'extrémité perforante 5a du moyen de perforation 5, avec ses doigts, puisqu'en particulier le déplacement et guidage du piston 15 ne nécessitent aucune autre intervention que sa poussée par l'embout mâle de la seringue,
- l'utilisateur n'a aucun besoin fonctionnel de toucher le piston 15 et/ou le moyen de perforation 5 avec ses doigts, et en particulier il n'existe aucun risque de blessure accidentelle.

## Revendications

1. Dispositif de connexion (1) entre d'un côté un premier récipient (2) comprenant un col (2a) obturé par un bouchon (3) perforable visco-élastique, et de l'autre côté un deuxième récipient (4) comprenant un embout mâle (4a), ledit dispositif comprenant un moyen (5) de perforation du bouchon, comportant du côté opposé à l'extrémité perforante (5a) dudit moyen de perforation, d'une part un embout femelle (6) de jonction étanche avec l'embout mâle (4a) du deuxième récipient (4), et d'autre part une chambre (7) de filtration isolée par rapport à l'extérieur par un filtre (8), deux canaux (9, 10) indépendants étant ménagés dans le moyen de perforation (5) pour établir une communication entre l'intérieur du premier récipient (2) et respectivement l'embout femelle (6) et la chambre de filtration (7), dans la position où le moyen de perforation (5) perfore le bouchon (4), ledit dispositif comprenant en outre des moyens (11) de déplacement avec guidage du moyen de perforation (5), constitués au moins par une collerette (12) ménageant un alésage interne (12a), des moyens d'accrochage (13) de la collerette (12) sur le col (2a) du premier récipient (2) dans une position accrochée dans laquelle l'alésage (12a) interne débouche sur le bouchon (3), avec des moyens d'étanchéité (14) de l'alésage interne (12a) par rapport à l'extérieur, un piston (15) sur lequel est fixé le moyen de perforation (5), pour coulisser par simple poussée d'une position inactive dans laquelle l'extrémité perforante (5a) est à l'écart du bouchon (3), et une position perforante dans laquelle ladite extrémité perforante (5a) a traversé le bouchon (3), **caractérisé en ce que** le dispositif comprend en outre des moyens (16) d'arrêt définitif du piston (15) dans la position perforante, comportant un organe d'encliquetage (17) sur le piston, et un organe complémentaire d'arrêt (18) sur la collerette, l'organe d'encliquetage comportant une pluralité de dents (17) distribuées autour de l'axe du piston (15), élastiques pour être rappelées de manière centrifuge ou centripète, et l'organe complémentaire d'arrêt consistant en un flanc (18) annulaire contre lequel se bloquent lesdites dents (17).

2. Dispositif selon la revendication 1, **caractérisé en ce que** des moyens (19) de blocage en rotation sont ménagés entre le piston (15) et la collerette (12) .

3. Dispositif selon la revendication 1, **caractérisé en ce que** le deuxième (4) récipient est une seringue, et l'embout femelle est un cône (4a) "luer lock".

4. Dispositif selon la revendication 1, **caractérisé en ce que** le filtre (8) a une porosité assurant une filtration stérile de tout flux gazeux ou liquide le traversant.

5. Dispositif selon la revendication 1, **caractérisé en ce qu'**il comporte un capuchon (21) monté sur la collerette (12) pour contenir l'embout femelle (6), agencé pour fermer de manière étanche la partie de la collerette (12) opposée au bouchon (3).

6. Dispositif selon la revendication 1, **caractérisé en ce qu'**il comprend des moyens (22) de verrouillage définitif sur le premier récipient (2), bloquant les moyens d'accrochage (13) dans leur position accroché sur le col (2a) du récipient.

7. Dispositif selon la revendication 1, **caractérisé en ce que** l'embout femelle (6) comprend un filtre (20) pour la filtration de tout liquide le traversant.

## Patentansprüche

1. Vorrichtung (1), um eine Verbindung zwischen einem ersten Gefäß (2) mit einem durch einen viskoelastischen, durchstechbaren Stopfen (3) verschlossenen Hals (2a) einerseits und einem zweiten Gefäß (4), das einen aktiven Anschluss (4a) umfasst, andererseits herzustellen, wobei die genannte Vorrichtung ein Mittel (5) zum Durchstechen des Stopfens aufweist, das auf der dem perforierenden Ende (5a) des genannten Perforationsmittels entgegengesetzten Seite zum einen einen passiven Anschluss (6) zum dichten Verbinden mit dem aktiven Anschluss (4a) des zweiten Gefäßes (4) und zum anderen eine durch einen Filter (8) nach außen hin abgetrennte Filterkammer (7) und zwei in das Perforationsmittel (5) eingebrachte, voneinander unabhängige Kanäle (9, 10) umfasst, um eine Verbindung zwischen dem Inneren des ersten Gefäßes (2) und dem passiven Anschluss (6) beziehungsweise der Filterkammer (7) herzustellen, und zwar in der Position, in der das Perforationsmittel (5) den Stopfen (3) durchstößt, wobei die genannte Vorrichtung des weiteren Verschiebemittel (11) mit einer Führung für das Perforationsmittel (5) aufweist, die zumindest aus einem Bund (12) mit einer Innenbohrung (12a), Mitteln (13) zum Aufsetzen vom Bund (12) auf den Hals (2a) des ersten Gefäßes (2) in eingehakter Position bestehen, in der die Innenbohrung (12a) in den Stopfen (3) mündet, mit Mitteln (14) zur Abdichtung der Innenbohrung (12a) nach außen hin, des weiteren einen Kolben (15) aufweist, auf dem das Perforationsmittel (5) befestigt ist, um durch einfachen Schub aus einer inaktiven Position, bei der das perforierende Ende (5a) vom Stopfen (3) entfernt ist, in eine perforierende Position gebracht zu werden, in der das perforierende Ende (5a) den Stopfen (3) durchstoßen hat, **dadurch gekennzeichnet, dass** die Vorrichtung außerdem Mittel (16) zum endgültigen Arretieren des Kolbens (15) in der perforierenden Position umfasst, die ein Klinkorgan (17) auf dem Kolben und ein zusätzliches Arretierungsorgan (18) auf dem Bund aufweisen, wobei das Klinkorgan eine Vielzahl von Zähnen (17) besitzt, die über den Umfang der Achse vom Kolben (15) verteilt und elastisch sind, um zentrifugal oder zentripetal zurückgeholt zu werden, und wobei das zusätzliche Arretierungsorgan aus einer ringförmigen Flanke (18) besteht, an der die genannten Zähne (17) blockiert werden.

2. Vorrichtung nach Anspruch 1, **dadurch gekennzeichnet, dass** die Mittel (19) zum Blockieren der Drehbewegung zwischen Kolben (15) und Bund (12) eingebracht sind.

3. Vorrichtung nach Anspruch 1, **dadurch gekennzeichnet, dass** das zweite Gefäß (4) eine Spritze und der passive Anschluss ein Kegel (4a) vom Typ "Luer-Lock" ist.

4. Vorrichtung nach Anspruch 1, **dadurch gekennzeichnet, dass** der Filter (8) eine Porosität aufweist, die eine sterile Filtration jedes ihn durchströmenden Gas- oder Flüssigkeitsstroms gewährleistet.

5. Vorrichtung nach Anspruch 1, **dadurch gekennzeichnet, dass** sie eine Kappe (21) aufweist, die auf den Bund (12) montiert ist, um den passiven Anschluss (6) aufzunehmen, der den dem Stopfen (3) gegenüberliegenden Teil vom Bund (12) dicht abschließen soll.

6. Vorrichtung nach Anspruch 1, **dadurch gekennzeichnet, dass** sie Mittel (22) zum endgültigen Verriegeln auf dem ersten Gefäß (2) umfasst, die die Mittel zum Einhaken (13) in eingehakter Position auf dem Hals (2a) des Gefäßes arretieren.

7. Vorrichtung nach Anspruch 1, **dadurch gekennzeichnet, dass** der passive Anschluss (6) einen Filter (20) enthält, der jede ihn durchströmende Flüssigkeit filtern soll.

## Claims

1. Device (1) for connection between, on the one hand, a first receptacle (2) comprising a neck (2a) obturated by a visco-elastic stopper (3) capable of being perforated, and, on the other hand, a second receptacle (4) comprising a muff joint (male element) (4a), said device comprising a means (5) for perforating the stopper, comprising on the side opposite the perforating end (5a) of said perforating means, on the one hand, a faucet (female element) (6) for tight join with the muff joint (4a) of the second receptacle (4), and, on the other hand, a filtering chamber (7) isolated with respect to the outside by a filter (8), two independent channels (9, 10) being made in the perforating means (5) for establishing communication between the inside of the first receptacle (2) and the faucet (6) and the filtering chamber (7) respectively, in,the position where the perforating means (5) perforates the stopper (4), said device further comprising means (11) for displacing with guidance the perforating means (5), constituted at least by a skirt (12) making an internal bore (12a), means (13) for fastening the skirt (12) on the neck (2a) of the first receptacle (2) in a fastened position in which the internal bore (12a) opens out on the stopper (3), with means (14) for sealing the internal bore (12a) with respect to the outside, a plunger (15) on which is fixed the perforating means (5), to slide by simple pressure from an inactive position in which the perforated end (5a) is spaced apart from the stopper (3), and a perforating position in which said perforating end (5a) has traversed the stopper (3), **characterized in that** the device further comprises means (16) for definitively stopping the plunger (15) in the perforating position, comprising a member (17) for clipping on the plunger, and a complementary stop member (18) on the skirt, the clipping member comprising a plurality of teeth (17) distributed about the axis of the plunger (15), which are elastic in order to be returned centrifugally or centripetally, and the complementary stop member consisting of an annular flank (18) against which said teeth (17) are blocked.

2. Device according to Claim 1, **characterized in that** means (19) for blocking in rotation are arranged between the plunger (15) and the skirt (12).

3. Device according to Claim 1, **characterized in that** the second receptacle (4) is a syringe, and the faucet is a "luer lock" cone (4a).

4. Device according to Claim 1, **characterized in that** the filter (8) has a porosity ensuring a sterile filtration of all gaseous or liquid flow traversing it.

5. Device according to Claim 1, **characterized in that** it comprises a cap (21) mounted on the start (12) to contain the faucet (6), arranged to hermetically close that part of the skirt (12) opposite the stopper (3).

6. Device according to Claim 1, **characterized in that** it comprises means (22) for definitively locking on the first receptacle (2), blocking the fastening means (13) in their position fastened on the neck (2a) of the recipient.

7. Device according to Claim 1, **characterized in that** the faucet (6) comprises a filter (20) for filtering any liquid traversing it.
